# EUROPÄISCHE PATENTSCHRIFT

(11) **EP 1 253 675 B1**
(45) Veröffentlichungstag und Bekanntmachung des Hinweises auf die Patenterteilung: **06.06.2007**
(21) Anmeldenummer: 02008787.0
(22) Anmeldetag: 19.04.2002
(51) Int. Cl.: H01R 13/405

(54) **Fernsteuergerät**
Remote control device
Appareil de commande à distance

(30) Priorität: 26.04.2001 DE 10120362
(43) Veröffentlichungstag der Anmeldung: 30.10.2002
(73) Patentinhaber: Integrated Electronic Systems !SYS Consulting GmbH, 75248 Ölbronn-Dürrn (DE)
(72) Erfinder: Bredow, Wolfgang, 75223 Niefern-Öschelbronn (DE); Burchard, Thomas, 75177 Pforzheim (DE); Haug, Thomas, 75248 Ölbronn (DE)
(74) Vertreter: Hoeger, Stellrecht & Partner Patentanwälte

(56) Entgegenhaltungen:
- EP-A- 0 966 075
- DE-A- 4 224 720
- DE-A- 19 963 705

## Beschreibung

Die Erfindung betrifft ein Fernsteuergerät mit den Merkmalen des Oberbegriffes von Patentanspruch 1. Ein solches Fernsteuergerät ist aus dem Dokument US-A-6 102 803 bekannt.

Bei derartigen Fernsteuergeräten kommen Spritzgussformteile zum Einsatz, die in vielfältigen Ausbildungen und Formgestaltungen bekannt sind. Sie bilden beispielsweise zusammen mit eingelegten elektrischen Kontaktelementen Steckverbinder, insbesondere in Form von Steckern oder Buchsen, die mit Kabeln verbunden werden oder auch in Form von Bauteilen, die an Gerätewandungen befestigt oder in Öffnungen derselben eingesetzt sind.

Bei letzeren Anwendungsbereichen erfordert die Verbindung zwischen Stecker- bzw. Buchsenteil und dem Gehäuse in der Regel Schraub- oder Rastverbindungen, um eine mechanisch sichere Halterung zu bewirken. Diese Verbindungen haben den Nachteil, dass die mechanische Stabilität und auch die Positionierung wesentlich von der genauen Positionierung der Aufnahmeöffnungen oder Befestigungsbohrungen im Gehäuse abhängt und dass beispielsweise durch Fertigungstoleranzen in der Regel keine Dichtigkeit gegen Feuchtigkeit oder Spritzwasser oder auch Verschmutzungen und Verunreinigungen erreichbar ist. Um dies zu vermeiden, werden zum Teil Dichtringe oder ähnliches eingesetzt, die den Herstellungsaufwand erhöhen.

Aus der Offenlegungsschrift DE 42 24 720 A1 ist ein Gehäuse für eine elektronische Schaltung mit einem Leistungshalbleiter bekannt, wobei das Gehäuse durch Spritzgießen aus Kunststoff hergestellt ist mit angespritzem elektrischen Stecker. Der Stecker wird gebildet, indem seine Steckkontakte unmittelbar in die Spritzgießform eingelegt und mit dem Kunststoff des Gehäuses umspritzt werden.

Aufgabe der Erfindung ist es, ein Fernsteuergerät der eingangs genannten Art derart auszubilden, dass das Eindringen von Spritzwasser oder Feuchtigkeit in den Joystickblock nicht zu einer Beeinträchtigung oder Zerstörung von Elektronikbauteilen im Elektronikblock führt.

Erfindungsgemäß wird diese Aufgabe durch ein Fernsteuergerät mit den Merkmalen von Patentanspruch 1 gelöst.

Erfindungsgemäß umfasst das Fernsteuergerät zwei Teile, nämlich einen Elektronikblock und einen Joystickblock, die am jeweiligen Gehäuse mit komplementär ausgebildeten Anschlusselementen versehen sind. Zu Reparatur-, Reinigungs- oder Ersatzzwecken ist somit ein einfacher Austausch eines Geräteteils und insbesondere eine einfache Montage und Demontage möglich. Das Eindringen von Feuchtigkeit oder Spritzwasser in den Joystickblock führt nicht zu einer Beeinträchtigung oder Zerstörung von Elektronikbauteilen im Elektronikblock, da die Metallstifte durch das Einlegen und Einspritzen bei der Herstellung des Gehäuses des Elektronikblocks dicht umspritzt sind.

Der Anschlussbereich für die Herstellung elektrischer Verbindungen ist somit als integraler Bestandteil des Gehäuses oder zumindest eines Teiles des Gehäuses ausgebildet, so dass Anschluss- und Dichtprobleme naturgemäß entfallen. Durch die Spritzgusstechnik mit eingelegten Metallstiften ist auch gewährleistet, dass eine hohe räumliche und mechanische Präzision der Metallstifte relativ zum Gehäuse ohne nennenswerte Fertigungstoleranzen gewährleistet bleibt, was insbesondere bei sehr kleinen Geräten von zunehmender Bedeutung ist.

Die Metallstifte, die im Gehäuse auf diese Art und Weise eingelassen sind, bilden somit Steckerpins vergleichbar den entsprechenden Bauteilen in den oben angesprochenen konventionellen Steckverbindern.

Die Spritzgusstechnik erlaubt es auch, auf einfache Art und Weise eine Vielzahl verschiedener Kontaktelemente vorzusehen, wobei insbesondere gleichartige Gruppen von Kontaktelementen gebildet werden können und als Anschlussleiste dienen.

Auf der der Anschlussseite für externe Zwecke gegenüber liegenden Innenseite eines solchen Gehäuses können dann entsprechende Schaltungsbestandteile aufgebracht werden, wobei auch hier beispielsweise durch Zapfen, Rahmen oder ähnlichem eine definierte Positionierung dieser Bauteile relativ zu den nach innen ragenden Abschnitten der Metallstifte gewährleistet werden kann, um eine einfache und sichere innere Verbindung der Metallstifte mit den zugeordneten Schaltungsbauteilen zu gewährleisten.

Ein Ausführungsbeispiel der erfindungsgemäßen Lösung wird nun anhand von Zeichnungen näher erläutert, es zeigen:
- Figur 1A und 1B:: Teilaufsicht und Schnitt in der Ebene A-A eines Spritzgussformteils,
- Figur 1C:: das Detail X der Figuren 1A und 1B und
- Figur 2:: eine schematische Schnittdarstellung eines erfindungsgemäßen Fernsteuergerätes.

Figuren 1A bis 1C zeigen ein Gehäuseteil 10 eines elektrischen Gerätes, das hauben- oder schalenähnlich ausgebildet ist und auf dessen Oberseite sich zwei Anschlussleisten 11 und 12 befinden, die zur Herstellung elektrischer Verbindungen mit außerhalb des Gerätes angeordneten Bauteilen, insbesondere Steckern oder Steckerbuchsen, dienen. Diese Anschlussleisten 11 und 12 sind ausschließlich durch eine entsprechende Formgebung des als Spritzgussformteil hergestellten Gehäuseteils 10 ausgebildet, bei dessen Herstellung an hierfür vorgesehenen Stellen Metallstifte 100 eingelegt worden sind, deren Positionierung innerhalb des Kunststoffformteils beim Herstellungsprozess vorgegeben und exakt einhaltbar sind. Es sind hierbei verschiedene räumliche Gestaltungen von solchen Anschlussleisten denkbar, beim dargestellten Ausführungsbeispiel ist die erste Anschlussleiste 11 erhöht ausgebildet, was durch einen umlaufenden Kragen 150 erreicht wird, die zweite Anschlussleiste 12 ist versenkt ausgebildet, ansonsten sind bei diesem Ausführungsbeispiel die Gestaltungen identisch, d.h. es sind jeweils sechs Metallstifte 100 um einen zentralen Kunststoffteil mit eingelegtem (nicht näher dargestelltem) Metallteil gruppiert. Es versteht sich von selbst, dass diese Anordnung natürlich auf die jeweils gewünschte Kopplungsstruktur hinsichtlich beispielsweise eines Steckers abstimmbar ist.

Die Metallstifte selbst erstrecken sich sowohl nach außen und fluchten beim dargestellten Ausführungsbeispiel entweder mit der Oberkante des Kragens 150 bei der Anschlussleiste 11 oder mit der Oberkante der umgebenden Gehäuseteile bei der Anschlussleiste 12 und auch nach innen bis zu einer Position, bei der die leitungstechnische Verbindung mit den innerhalb des Gehäuses vorgesehenen elektrischen oder elektronischen Bauteilen am bequemsten vorgenommen werden kann. Beim dargestellten Ausführungsbeispiel sind zu diesem Zweck die Metallstifte 100 unterschiedlich lang ausgeführt. In allen Fällen wird eine wannenartige Vertiefung 21,22 erzeugt, in die die jeweils sechs Metallstifte einer Anschlussgruppe sich parallel zueinander nach außen erstrecken.

Das in Figur 2 dargestellte zweite Ausführungsbeispiel zeigt die Anwendung des Erfindungsgedankens bei der Verbindung zweier zusammengehöriger Blöcke zu einem einheitlichen Gerät, wobei hier als Beispiel ein Fernsteuersender gewählt ist, wie er beispielsweise für industrielle Fernsteuerungen eingesetzt wird.

In einem Elektronikblock 20 befinden sich die zur Fernsteuerung erforderlichen Bauteile wie insbesondere der Fernsteuersender, in einem Joystickblock 30 befinden sich insbesondere die zur Umsetzung der Schwenkbewegung des Joysticks in elektrische Signale erforderlichen Kontaktelemente wie Relais oder Schalter, deren Ausgangssignale die Grundlage für das vom Fernsteuersender abgegebene Fernsteuersignal bilden.

Hier sieht die Erfindung vor, dass Metallstifte 250 in die Abdeckung des Elektronikblockes eingelassen sind, die in entsprechende Kontaktbuchsen 251 des Joystickblocks 30 elektrisch leitend eingreifen. Joystickblock 30 und Elektronikblock 20 sind über einen Dichtungsring 25 miteinander verschraubbar.

Durch diese Trennung des Gerätes in Elektronikblock 20 und Joystickblock 30 ist im Falle der Beschädigung ein einfacher Austausch eines der beiden Geräteteile möglich, insbesondere beim Eindringen von Feuchtigkeit oder Spritzwasser im Joystickblock 30 führt dies nicht zu einer Beeinträchtigung oder Zerstörung von Elektronikbauteilen im Elektronikblock 20, da die Metallstifte 250 durch das Einlegen und Einspritzen bei der Herstellung des Gehäuseteils des Elektronikblocks 20 dicht umspritzt sind. Zur Abdichtung reicht daher der gemeinsame Dichtring 25, der die gesamte Gruppe der Metallstifte 250 umschließt.

## Patentansprüche

1. Fernsteuergerät umfassend einen Elektronikblock (20) und einen Joystickblock (30), wobei der Elektronikblock (20) ein Gehäuse aufweist, das ein Spritzgussformteil ausbildet und einen Fernsteuersender aufnimmt, und wobei der Joystickblock (30) einen schwenkbaren Joystick und ein Gehäuse aufweist, das Kontaktelemente zur Umsetzung der Schwenkbewegung des Joysticks in elektrische Signale aufweist, **dadurch gekennzeichnet, dass** das Gehäuse des Elektronikblocks (20) ein Spritzgussformteil ausbildet umfassend ein Wandungsteil mit mindestens einem eingelegten und umspritzten Metallstift (250), der sich durch das Wandungsteil hindurch erstreckt, und dass das Gehäuse des Joystickblocks (30) komplementär ausgebildete Anschlusselemente (251) aufweist und unter Herstellung einer elektrischen Verbindung über den mindestens einen Metallstift (250) auf den Elektronikblock (20) aufsetzbar ist.

2. Fernsteuergerät nach Anspruch 1, **dadurch gekennzeichnet, dass** zwischen Elektronikblock (20) und Joystickblock (30) eine Dichtung (25) vorgesehen ist.

3. Fernsteuergerät nach Anspruch 1, **dadurch gekennzeichnet, dass** mehrere Metallstifte (250) gruppenweise im Spritzgussformteil positioniert sind.

4. Fernsteuergerät nach Anspruch 1, **dadurch gekennzeichnet, dass** das Spritzgussformteil in der unmittelbaren Umgebung des mindestens einen Metallstifts steckerartig oder buchsenartig ausgebildet ist.

5. Fernsteuergerät nach Anspruch 4, **dadurch gekennzeichnet, dass** die stecker- oder buchsenartige Ausbildung einen den/die Metallstifte umgebenden Kragen (150) beinhaltet.

6. Fernsteuergerät nach einem der Ansprüche 3 bis 5, **dadurch gekennzeichnet, dass** mehrere gleichartige Gruppen von Metallstiften zu einer Anschlussleiste (11, 12) des Spritzgussformteils zusammengefasst sind.

7. Fernsteuergerät nach Anspruch 5, **dadurch gekennzeichnet, dass** mehrere Metallstifte (100) in einer wannenartigen Vertiefung (21, 22) des Gehäuses angeordnet sind.

## Claims

1. Remote control device comprising an electronic block (20) and a joystick block (30), the electronic block (20) comprising a housing constituting an injection-moulded element and receiving a remote control transmitter, and the joystick block (30) comprising a pivotable joystick and a housing which has contact elements for converting the pivoting movement of the joystick into electrical signals, **characterized in that** the housing of the electronic block (20) constitutes an injection-moulded element comprising a wall element with at least one metal pin (250) embedded therein by injection moulding and extending through the wall element, and **in that** the housing of the joystick block (30) has connecting elements (251) of complementary design and is placeable on the electronic block (20), thereby making an electrical connection via the at least one metal pin (250).

2. Remote control device in accordance with claim 1, **characterized in that** a seal (25) is provided between the electronic block (20) and the joystick block (30).

3. Remote control device in accordance with claim 1, **characterized in that** a plurality of metal pins (250) are positioned in groups in the injection-moulded element.

4. Remote control device in accordance with claim 1, **characterized in that** the injection-moulded element is constructed in the manner of a plug or a socket in the immediate vicinity of the at least one metal pin.

5. Remote control device in accordance with claim 4, **characterized in that** the plug-like or socket-like construction includes a collar (150) surrounding the metal pin/metal pins.

6. Remote control device in accordance with any one of claims 3 to 5, **characterized in that** several identical groups of metal pins are combined into a connecting rail (11, 12) of the injection-moulded element.

7. Remote control device in accordance with claim 5, **characterized in that** a plurality of metal pins (100) are arranged in a tub-like depression (21, 22) of the housing.

## Revendications

1. Appareil de commande à distance, comportant un bloc d'électronique (20) et un bloc de manette de commande (30), le bloc d'électronique (20) comportant un boîtier qui est constitué par une pièce moulée par injection et qui contient un émetteur de commande à distance, et le bloc de manette de commande (30) comportant une manette de commande pivotante et un boîtier qui comporte des éléments de contact permettant de convertir en signaux électriques le mouvement de pivotement de la manette de commande, **caractérisé en ce que** le boîtier du bloc d'électronique (20) est constitué par une pièce moulée par injection qui comporte une pièce de paroi dotée d'au moins une tige métallique (250) insérée et encastrée par injection, qui s'étend à travers ladite pièce de paroi, et **en ce que** le boîtier du bloc de manette de commande (30) comporte des éléments de raccordement (251) de conformation complémentaire, et peut être disposé pardessus le bloc d'électronique (20) en établissant une liaison électrique par le biais de l'au moins une tige métallique (250).

2. Appareil de commande à distance selon la revendication 1, **caractérisé en ce qu'**une garniture d'étanchéité (25) est prévue entre le bloc d'électronique (20) et le bloc de manette de commande (30).

3. Appareil de commande à distance selon la revendication 1, **caractérisé en ce que** plusieurs tiges métalliques (250) sont positionnées par groupes dans la pièce moulée par injection.

4. Appareil de commande à distance selon la revendication 1, **caractérisé en ce que** la pièce moulée par injection est conformée en connecteur mâle ou femelle dans l'environnement immédiat de l'au moins une tige métallique.

5. Appareil de commande à distance selon la revendication 4, **caractérisé en ce que** la conformation en connecteur mâle ou femelle comprend une collerette (150) qui entoure la ou les tiges métalliques.

6. Appareil de commande à distance selon l'une des revendications 3 à 5, **caractérisé en ce que** plusieurs groupes analogues de tiges métalliques sont rassemblés au niveau d'une plaque à bornes (11, 12).

7. Appareil de commande à distance selon la revendication 5, **caractérisé en ce que** plusieurs tiges métalliques (100) sont disposées dans un évidement (21, 22), de type de cuvette, du boîtier.
